# EUROPÄISCHE PATENTSCHRIFT

(11) **EP 2 878 880 B1**
(45) Veröffentlichungstag und Bekanntmachung des Hinweises auf die Patenterteilung: **26.04.2017**
(21) Anmeldenummer: 14191196.6
(22) Anmeldetag: 31.10.2014
(51) Int. Cl.: F21S 8/08, F21V 3/00, F21V 23/00, F21V 27/00, F21V 29/00, F21V 29/70

(54) **Aufsatzleuchte**
Attachment lamp
Éclairage de tête de poteau

(30) Priorität: 27.11.2013 DE 202013105401 U
(43) Veröffentlichungstag der Anmeldung: 03.06.2015
(73) Patentinhaber: BHS-Pro GmbH, 57074 Siegen (DE)
(72) Erfinder: Bedoian, Heike, 57074 Siegen (DE); Bedoian, Samuel, 57074 Siegen (DE)
(74) Vertreter: Gottschald, Jan

(56) Entgegenhaltungen:
- DE-A1- 19 635 521
- DE-A1-102008 062 413
- DE-A1-102010 015 210
- US-A- 3 094 286
- US-A1- 2009 154 168
- US-B1- 6 357 892

## Beschreibung

Die Erfindung betrifft eine Aufsatzleuchte zur Außenbeleuchtung gemäß dem Oberbegriff von Anspruch 1.

Derartige Aufsatzleuchten werden regelmäßig zur Beleuchtung sowohl öffentlicher Außenbereiche, zu denen etwa Straßen, Gehwegen, Grünanlagen oder Parkplätzen zählen, als auch zur Beleuchtung privater Außenbereiche auf Grundstücken von Unternehmen oder Privatpersonen eingesetzt. Sie werden in der Regel in passendem Abstand vom Grund auf einem Lichtmast angeordnet. Dabei soll das von der Aufsatzleuchte abgegebene Licht grundsätzlich in Richtung des Grundes abstrahlen, wobei neben einem angestrebten kreisförmigen Lichtkegel um die Aufsatzleuchte bzw. den Lichtmast herum auch, je nach Einsatzsituation, Beleuchtungsflächen mit anderen, insbesondere halbkreisförmigen Lichtkegeln gewünscht sein können.

Der prinzipielle Aufbau einer Aufsatzleuchte mit einem Leuchtenfuß, einem darauf angeordneten lichtdurchlässigen Schirm und einem abschließenden Leuchtendach ist schon von Gasleuchten bekannt und wurde seither im Wesentlichen bei fortschreitender Weiterentwicklung des jeweiligen Leuchtmittels der Leuchtanordnung und der sonstigen Technik im Grunde beibehalten.

Die besagten Aufsatzleuchten sind für einen sehr langen Einsatzzeitraum von mehreren Jahrzehnten, während welcher sie allen auftretenden Witterungen ausgesetzt sind, ausgelegt, wobei über diesen Einsatzzeitraum auch die Zeit der eigentlichen Leuchtaktivität ebenfalls lang sein kann und sogar im Wesentlichen 50% des Einsatzzeitraums betragen kann, wenn nämlich die Aufsatzleuchte die gesamte Zeit ohne Sonnenlicht leuchten soll. Ferner soll die Aufsatzleuchte in dieser Zeit möglichst ohne Ausfälle oder Wartungen betrieben werden können. Hier ist insbesondere eine zuverlässige Abdichtung der eigentlichen Leuchtanordnung gegenüber Feuchtigkeit und Insekten von außen ein wichtiger Gesichtspunkt.

In der DE 196 35 521 A1 ist eine Leuchte mit einem lichtdurchlässigen Schirm beschrieben, bei dem der Schirm integral mit dem Leuchtendach ausgebildet ist und insofern das Leuchtendach trägt.

In der DE 10 2010 015 210 A1 ist eine Leuchte beschrieben, bei der ein Rahmen das Leuchtendach trägt und ein aus vier Scheiben gebildeter Schirm in den Rahmen eingesetzt ist.

In der US 2009/0154168 A1 ist ebenfalls eine Leuchte beschrieben, bei der ein Rahmen das Leuchtendach trägt.

Aus dem Stand der Technik und speziell aus der europäischen Patentanmeldung EP 2 557 360 A1 ist eine Aufsatzleuchte zur Außenbeleuchtung bekannt, welche LED-Module als Leuchtanordnung verwendet. Um die gewünschte Strahlrichtung nach unten zu gewährleisten, sind die LED-Module über einen Block mit einer Wärmesenke verbunden, welche einen gerippten Außenrand aufweist. Dieser Außenrand ragt oberhalb des Schirms aus der Aufsatzleuchte heraus. Auf der Wärmesenke ist eine Abdeckung vorgesehen, die die Aufsatzleuchte nach oben abschließt. Dabei muss sowohl zwischen Schirm und Wärmesenke als auch zwischen der Wärmesenke und der Abdeckung eine wirksame Abdichtung gewährleistet sein, speziell weil der Transformator für die LED-Module oberhalb der Wärmesenke angeordnet ist. Zum Stützen dieser Konstruktion sind vertikale Stützstäbe außerhalb des Schirms vorgesehen. Innerhalb des Schirms ist ein vertikales Rohr zur elektrischen Anbindung der LED-Module und weiterer elektrischer Komponenten an der Wärmesenke, insbesondere des Transformators, vorgesehen.

Nachteilig an diesem Stand der Technik ist einerseits, dass die Konstruktion der Aufsatzleuchte kompliziert und durch die Vielzahl der Bauteile aufwendig ist. Einerseits gibt es verhältnismäßig viele Kontaktbereiche an der Außenhülle der Aufsatzleuchte, welche zum Schutz elektrischer Komponenten abgedichtet werden müssen. Schwächen der Dichtung an nur einer Stelle betreffen die Funktion der gesamten Aufsatzleuchte. Ferner sind vor allem die vertikalen Komponenten des Schirms, der Stützstäbe und des Rohrs zueinander vergleichsweise genau zu tolerieren, insbesondere auch um die genannte Dichtwirkung wirksam erreichen zu können.

Die Aufgabe der Erfindung besteht demnach darin, eine aus dem Stand der Technik bekannte Aufsatzleuchte so zu verbessern und weiterzuentwickeln, dass sowohl ihr Aufbau vereinfacht als auch das Erreichen der Abdichtung erleichtert wird.

Die obige Aufgabe wird bezogen auf eine Aufsatzleuchte zur Außenbeleuchtung mit den Merkmalen des Oberbegriffs von Anspruch 1 durch die Merkmale des kennzeichnenden Teils von Anspruch 1 gelöst.

Erfindungsgemäß ist erkannt worden, dass sich die Konstruktion der Aufsatzleuchte in verschiedener Hinsicht vereinfacht und zuverlässiger wird, wenn bisher auf jeweils einzelne Bauteile verteilte Funktionen in weniger Bauteilen gebündelt werden und hier speziell der Schirm der Aufsatzleuchte auch zum Tragen des Leuchtendachs verwendet wird. Dieser Ansatz ermöglicht eine ganze Reihe weiterer Vereinfachungen.

Erfindungsgemäß wird auch die Leuchtanordnung selbst von dem Schirm getragen. Auf diese Weise wird auch eine separate Trageanordnung für die Leuchtanordnung entbehrlich.

Der Unteranspruch 4 sieht eine nunmehr mögliche schwimmende - und damit günstige - Lagerung eines vertikalen Leitungsrohres vor, durch welches etwa elektrische Verbindungen zwischen dem Dach- und Fußbereich der Aufsatzleuchte geführt werden können. Diese Lagerung ist schwimmend auch insofern, dass dem Leitungsrohr keine Tragefunktion zukommt.

Durch die bevorzugte Ausgestaltung nach dem Unteranspruch 5, welcher einen einstückigen Schirm vorsieht, werden die vorschlagsgemäßen Vorteile weiter verstärkt. So können auch zusätzliche Strukturen am Schirm vorgesehen sein, welche weitere konstruktive Möglichkeiten eröffnen, aber keine weitere Abdichtung erforderlich machen.

Die bevorzugten Ausgestaltungen der Ansprüche 6 bis 8 betreffen vorteilhafte Merkmale des Leuchtendachs sowie der Anordnungsmöglichkeiten der Leuchtanordnung der Aufsatzleuchte an dem Leuchtendach zur effektiven Wärmeableitung durch das Leuchtendach.

Sowohl einfach herzustellende als auch wirksam abdichtende Verbindungsmöglichkeiten zwischen Schirm und Leuchtendach einerseits werden durch die bevorzugten Ausgestaltungen der Ansprüche 9 und 10 und zwischen Schirm und Leuchtenfuß andererseits durch die bevorzugten Ausgestaltungen des Anspruchs 11 beschrieben. Hierbei betreffen die Ansprüche 9 und 11 entsprechend vorteilhafte Ausgestaltungen des Schirms bezüglich seiner Herstellung.

Schließlich stellen die bevorzugten Ausgestaltungen der Ansprüche 13 bis 15 vorteilhafte Varianten eines Innengehäuses zur Aufnahme von weiteren elektrischen Bauteilen für den Betrieb der Aufsatzleuchte vor.

Im Folgenden wird die Erfindung anhand einer lediglich Ausführungsbeispiele darstellenden Zeichnung näher erläutert. In der Zeichnung zeigt
- Fig. 1: eine Gesamtansicht von schräg unten eines ersten Ausführungsbeispiels der vorschlagsgemäßen Aufsatzleuchte,
- Fig. 2: eine Teilansicht von schräg unten auf das Leuchtendach der Aufsatzleuchte der Fig. 1,
- Fig. 3: eine seitliche Schnittansicht eines Dachbereichs der Aufsatzleuchte der Fig. 1
- Fig. 4: eine seitliche Schnittansicht eines Fußbereichs der Aufsatzleuchte der Fig. 1,
- Fig. 5: eine seitliche Schnittansicht eines Fußbereichs eines zweiten Ausführungsbeispiels einer vorschlagsgemäßen Aufsatzleuchte und
- Fig. 6: eine seitliche Schnittansicht eines Fußbereichs eines dritten Ausführungsbeispiels einer vorschlagsgemäßen Aufsatzleuchte.

Die in der Fig. 1 dargestellte vorschlagsgemäße Aufsatzleuchte dient der Außenbeleuchtung und ist folglich dazu eingerichtet, außerhalb von Gebäuden im Freien auf einem geeigneten Mast oder Ständer befestigt und eingesetzt zu werden. Die vorschlagsgemäße Aufsatzleuchte umfasst einen Leuchtenfuß 1 zur Befestigung an einem - hier nicht gezeigten - Lichtmast, wobei grundsätzlich auch die Befestigung an einer anderen Trageanordnung mit entsprechend ähnlicher Kontaktgestaltung in Betracht kommt. Die vorschlagsgemäße Aufsatzleuchte weist ferner einen hohlen, lichtdurchlässigen Schirm 2 zur Anordnung auf dem Leuchtenfuß 1 sowie eine in dem Schirm 2 angeordnete elektrische Leuchtanordnung 3 auf. Der lichtdurchlässige Schirm 2 kann klar sein, kann aber gleichermaßen auch opak sein und/oder Trübungen, Tönungen, Licht zerstreuende Oberflächenkonturierungen oder andere Merkmale insbesondere zur Vermeidung einer Blendwirkung aufweisen, durch welche die prinzipielle Lichtdurchlässigkeit nicht ausgeschlossen wird. Bei der Leuchtanordnung 3 kann es sich grundsätzlich um eine beliebige, elektrische Energie in Licht umwandelnde Leuchtanordnung mit einem beliebigen Leuchtmittel handeln, so also etwa um eine Glühfadenlampe, eine Leuchtröhre, eine Metalldampflampe oder eine Kombination dieser Leuchtmittel. Bevorzugt umfasst die Leuchtanordnung 3 eine LED-(Licht-emittierende Dioden) Anordnung 3a. In Betracht kommen auch andere Arten von Leuchtanordnungen auf Basis von Halbleitern. Ferner umfasst die vorschlagsgemäße Aufsatzleuchte ein Leuchtendach 4, welches oberhalb des Schirms 2 angeordnet ist.

Für den Leuchtenfuß 1 und/oder das Leuchtendach 4 ist als Material oder wesentlicher Bestandteil bevorzugt ein Metall und insbesondere Aluminium, eine Aluminiumlegierung oder Eisen vorgesehen. Der Leuchtenfuß 1 und/oder das Leuchtendach kann auch im Sandformverfahren hergestellt werden. Der Schirm 2 besteht vorzugsweise im Wesentlichen aus Polymethylmethacrylat oder Polykarbonat.

Die vorschlagsgemäße Aufsatzleuchte ist dadurch gekennzeichnet, dass der Schirm 2 das Leuchtendach 4 trägt. Bevorzugt trägt der Schirm 2 das Leuchtendach 4 zu mindestens 80 % oder insbesondere zu 100 % und damit alleine. Mit anderen Worten wird die Gewichtskraft des Leuchtendachs 4 durch den Schirm 2 zu mindestens 80 % oder insbesondere zu 100 % und damit vollständig aufgenommen. Dies gilt auch für die Gewichtskraft etwaiger weiterer, an dem Leuchtendach 4 befestigter Vorrichtungen, wofür nachfolgend noch Beispiele beschrieben werden. Der Schirm 2 überträgt diese Gewichtskraft dann ganz oder teilweise auf den Leuchtenfuß 1. Es folgt, dass sofern weitere Vorrichtungen sowohl mit dem Leuchtendach 4 als auch mit dem Leuchtenfuß 1 verbunden sind, diese jeweils keine Kraft von dem Leuchtendach 4 an den Leuchtenfuß 1 übertragen, wozu ebenfalls untenstehend ein Beispiel beschrieben wird. Hier und bevorzugt ist der Schirm 2 länglich und/oder zylindrisch ausgebildet.

Vorschlagsgemäß ist die Leuchtanordnung 3 an dem Leuchtendach 4, und zwar vorzugsweise vollständig, angeordnet, sodass die Leuchtanordnung 3 - neben dem Leuchtendach 4 - von dem Schirm 2 getragen wird. Speziell ist, wie aus den Fig. 1 und 2 erkennbar, die Leuchtanordnung 3 auch an dem Leuchtendach 4 befestigt.

Da die elektrische Versorgung der Leuchtanordnung 3 regelmäßig durch den Lichtmast zugeführt wird, kann insbesondere bei der Platzierung der Leuchtanordnung 3 an dem Leuchtendach 4 der Bedarf nach einer elektrischen Zuführung von dem Leuchtenfuß 1 an das Leuchtendach 4 bestehen. Gemäß den Fig. 1 und 2 ist hierfür bevorzugt, dass die Aufsatzleuchte eine Zuführvorrichtung 5 für eine - hier nicht dargestellte - elektrische Leitung zwischen dem Leuchtenfuß 1 und dem Leuchtendach 4 aufweist und dass die Zuführvorrichtung 5 in Längsrichtung des Schirms 2 schwimmend gelagert ist. Bevorzugt handelt es sich bei der Zuführvorrichtung 5 um ein Leitungsrohr 6. Die schwimmende Lagerung der Zuführvorrichtung 5 erlaubt eine großzügige Tolerierung und wird durch das vorschlagsgemäße Tragen des Leuchtendachs 4 durch den Schirm 2 ermöglicht, da dadurch die Zuführvorrichtung 5 keine Gewichtskraft einer anderen Komponente aufnehmen muss. Bevorzugt ist auch, dass das Leuchtendach 4 eine Leitungsöffnung 7 zur Führung der Zuführvorrichtung 5 aufweist. Es folgt, dass die Führung der Zuführvorrichtung 5 durch die Leitungsöffnung 7 schwimmend ist.

Vorteilhafterweise ist der Schirm 2 einstückig ausgebildet. Dies ermöglicht sowohl eine günstige Herstellung als auch eine besonders wirksame Abdichtung zwischen dem Schirm 2 einerseits und dem Leuchtenfuß 1 und/oder dem Leuchtendach 4 andererseits. Insbesondere kann der Schirm 2 materialhomogen ausgebildet sein. Das bedeutet, dass wenn auch der Schirm 2 möglicherweise aus einzelnen Bestandteilen zusammengesetzt wurde, jedenfalls nach seiner Ausformung kein Unterschied oder Übergang zwischen diesen vormaligen Bestandteilen mehr vorhanden ist bzw. erfasst werden kann. Wie in der Zeichnung dargestellt, muss der Schirm 2 nicht nur rein zylinderförmig sein. Der in der Zeichnung jeweils dargestellte Schirm 2 weist nämlich neben einer zylindrischen Grundform noch weitere Strukturen an seinen oberen und unteren Rand auf, auf welche nachfolgend noch genauer eingegangen wird. Insbesonsdere kann der Schirm 2 durch ein Umformen, also durch eine Formveränderung einer bereits geformten Ausgangsform, und hier vor allem durch eine insbesondere biegende Warmumformung geformt sein.

Vorteile sowohl für die Abdichtung als auch für die Wärmeableitung ergeben sich, wenn gemäß der bevorzugten Ausgestaltung des Ausführungsbeispiels das Leuchtendach 4 einstückig ausgebildet ist und einen oberen Öffnungsrand 8 des Schirms 2 abdeckt. Vorzugsweise erfolgt die Abdeckung des oberen Öffnungsrands 8 und/oder der oberen Öffnung des Schirms 2 dabei vollständig. Auf diese Weise kann die Wärmeableitung wirksam von dem Leuchtendach 4 selbst gewährleistet werden. Es entfällt also die Notwendigkeit, eine sonstige Struktur - wie etwa einen separaten Wärmeableiter - noch zwischen Schirm 2 und Leuchtendach 4 aus der Aufsatzleuchte herauszuführen, was zwangsläufig die wirksame Abdichtung verkomplizieren würde.

Bevorzugt weist das Leuchtendach 4 eine Sockelanordnung 9 zur Befestigung der Leuchtanordnung 3 auf. Im Sinne einer möglichst wirksamen Wärmeabführung ist die Sockelanordnung 9 hier und vorzugsweise einstückig mit dem Leuchtendach 4 ausgebildet. Zur gerichteten Beleuchtung eines gewünschten Bereichs um die Aufsatzleuchte herum ist weiter vorteilhafterweise vorgesehen, dass die Sockelanordnung 9 mindestens eine winklige Sockelfläche 10a, b zur Befestigung der Leuchtanordnung 3 aufweist. Winklig bedeutet hier, dass die Sockelfläche 10a, b weder senkrecht noch parallel zum - vertikalen - Lot, sondern in einem Winkel zwischen 0° und 90° zu diesem angeordnet ist. In den Ausführungsbeispielen der Zeichnung und wie bevorzugt weist die Aufsatzleuchte zwei, jeweils achsensymmetrisch angeordnete winklige Sockelflächen 10a, b auf, wobei gemäß dem Ausführungsbeispiel die Leuchtanordnung 3 nur auf der Sockelfläche 10a angeordnet ist. Denkbar ist aber auch eine Platzierung der Leuchtanordnung 3 auf beiden Sockelflächen 10a, b.

Regelmäßig ist es gewünscht, eine Aufsetzhaube 11 auf der Aufsatzleuchte anbringen zu können. Diese ist in den Fig. 1 und 3 dargestellt und wurde zwecks Übersichtlichkeit in der Fig, 2 weggelassen. Das Vorsehen der Aufsetzhaube 11 erlaubt einerseits eine flexible ästhetische Gestaltung und andererseits die Anordnung von Reflektoren an der Aufsetzhaube 11, um ggf. die Leuchtwirkung noch stärker in Richtung des Bodens lenken zu können. In den vorliegenden Ausführungsbeispielen wird sowohl erreicht, dass die Abdichtung der Aufsatzleuchte unabhängig vom Vorhandensein oder den Merkmalen der Aufsetzhaube 11 gewährleistet ist als auch bewirkt, dass die Aufsetzhaube 11 die Wärmeableitung durch das Leuchtendach 4 nicht beeinträchtigt, sondern sogar noch befördert. Dies geschieht vorzugsweise dadurch, dass das Leuchtendach 4 Haubenbefestigungsmittel 12, bei denen es sich insbesondere um Haubenbefestigungsöffnungen 12a handelt, für die Aufsetzhaube 11 und eine, insbesondere ebene, Dachfläche 13 zur Wärmeübertragung an die Aufsetzhaube 1 aufweist.

Vorliegend und bevorzugt sind die Haubenbefestigungsmittel 12 radial den Schirm 2 überragend angeordnet, sodass sie im Falle der hier vorliegenden Haubenbefestigungsöffnungen 12a die Abdichtung der Aufsatzleuchte nicht beeinflussen. Diese Haubenbefestigungsöffnungen 12a können dann etwa - wie speziell in den Fig. 2 und 3 gezeigt - für Schraubverbindungen verwendet werden. Eine besonders gute Wärmeübertragung an die Aufsetzhaube 11 wird erreicht, wenn die Dachfläche 13 vollständig eine obere Außenfläche des Leuchtendachs 4, wobei zur Außenfläche in diesem Sinne auch eine Kontaktfläche zwischen dem Leuchtendach 4 und der Aufsetzhaube 11 zählt, bildet. In diesem Fall kann also ein großflächiger Kontakt zwischen dem Leuchtendach 4 und der Aufsetzhaube 11 hergestellt werden.

Ferner ist eine besonders vorteilhafte Verbindung zwischen Leuchtendach 4 und Schirm 2 möglich, wenn, wie hier bevorzugt, der Schirm 2 einen Dachwulst 14 und insbesondere einen - radial nach außen weisenden - Flansch aufweist zur Befestigung des Leuchtendachs 4. Dieser Dachwulst 14 kann einstückig mit dem Schirm 2 ausgebildet. Bevorzugt ist vorgesehen, dass der Dachwulst 14 materialhomogen mit dem Schirm 2 - im oben bereits beschriebenen Sinne - und insbesondere durch eine Warmumformung des Schirms 2 gebildet ist. Diese Warmumformung des Schirms 2 kann vor allem eine biegende Warmumformung sein. Die obige Befestigung erfolgt bevorzugt durch eine kraftschlüssige Verbindung zwischen Leuchtendach 4 und Dachwulst 14, einer Verbindung also, bei der das Leuchtendach 4 an den Dachwulst 14 gedrückt wird. Vorliegend sind die Details hierzu aus der Fig. 3 erkennbar.

In diesem Zusammenhang ist für diese Verbindung zwischen Leuchtendach 4 und Dachwulst 14 bevorzugt ein Klemmen des Dachwulstes 14 zwischen dem Leuchtendach 4 und einer Dachgegenfläche 15 vorgesehen. Diese Dachgegenfläche 15 kann etwa durch einen Dachgegenring 16 gebildet werden, welcher bezogen auf den Dachwulst 14 gegenüberliegend zum Leuchtendach 4 angeordnet ist. Das Leuchtendach 4 weist bevorzugt Dachbefestigungsmittel 17 auf, welche radial den Schirm 2 - und damit auch den Dachwulst 14 - überragend angeordnet sind. Es kann sich bei diesen Dachbefestigungsmitteln 17 wiederum um Öffnungen zur Durchführung oder Befestigung von z. B. Schrauben handeln, mit denen dann die Dachgegenfläche 15 bzw. der Dachgegenring 16 zum Klemmen des Dachwulstes 14 angezogen werden kann.

Diese Dachbefestigungsmittel 17 können auch, wie im vorliegenden Fall und wie in der Fig. 3 gezeigt, zumindest teilweise oder vollständig identisch zu den Haubenbefestigungsmitteln 12 sein. Wie aus der Fig. 2 vorgeht, sind in den vorliegenden Ausführungsbeispielen alle Haubenbefestigungsmittel 12 auch Dachbefestigungsmittel 17, aber nicht alle Dachbefestigungsmittel 17 auch Haubenbefestigungsmittel 12. Es können also, wie wiederum in der Fig. 3 gezeigt, mit einer einzelnen Schraubverbindung Schirm 2, Leuchtendach 4 und Aufsetzhaube 11 miteinander verbunden werden. Wie ebenfalls in der Fig. 3 dargestellt kann ferner ein Dichtungsmittel 18 zwischen dem Leuchtendach 4 und dem Dachwulst 14 und/oder zwischen der Dachgegenfläche 16 und dem Dachwulst 14 angeordnet sein.

Eine Verbindung zwischen Schirm 2 und Leuchtenfuß 1 wird in dem vorliegenden Ausführungsbeispiel auf ähnliche Weise wie zwischen dem Schirm 2 und dem Leuchtendach 3 hergestellt, was nachfolgend genauer beschrieben und in den Fig. 4 bis 6 abgebildet wird. Hierzu weist der Schirm 2 bevorzugt einen Fußwulst 19 und insbesondere eine ringartige Innenlippe - welche also radial nach innen weist - zur Befestigung an dem Leuchtenfuß 1 auf, welche wie weiter bevorzugt und in der Zeichnung dargestellt einstückig mit dem Schirm 2 ausgebildet ist. Wie bereits für den Dachwulst 14 beschrieben ist es analog hier bevorzugt, dass der Fußwulst 19 materialhomogen mit dem Schirm 2 und insbesondere durch eine Warmumformung des Schirms 2 gebildet ist, welche Warmumformung vorteilhafterweise biegend sein kann.

Die obige Befestigung erfolgt vorzugsweise durch eine Verbindung zwischen dem Leuchtenfuß 1 und dem Fußwulst 19, welche insbesondere kraftschlüssig sein kann. Sie kann, wie in der Zeichnung gezeigt, durch ein Klemmen des Fußwulstes 19 zwischen dem Leuchtenfuß 1 und einer Fußgegenfläche 20 erfolgen. Dieses Klemmen kann prinzipiell auch durch Schraubverbindungen auf im Wesentlichen zu dem Klemmen des Dachwulstes 14 zwischen dem Leuchtendach 4 und der Dachgegenfläche 15 sinngemäß gleiche Weise erfolgen.

Gemäß einer bevorzugten Ausführungsform, welche dem zweiten und dritten Ausführungsbeispiel der Fig. 4 bzw. der Fig 5 entspricht, wird die Fußgegenfläche 20 durch einen Fußgegenring 21 gebildet. Dieser Fußgegenring 21 kann gemäß dem zweiten Ausführungsbeispiel der Fig. 5 eine Oberseite mit einem ebenen Rand aufweisen. Alternativ und wie in der Fig. 6 für das dritte Ausführungsbeispiel dargestellt kann der Fußgegenring 21 auch einen nach oben abstehenden Kragenrand 22 zum Einfassen des Schirms 2 aufweisen. Diese Ausgestaltung ist besonders dazu geeignet, ein Dichtmittel 18 zwischen Fußwulst 19 und dem Leuchtenfuß 1 einerseits sowie zwischen Fußwulst 19 und der Fußgegenfläche 20 andererseits vorzusehen.

Die Aufsatzleuchte umfasst regelmäßig neben der Leuchtanordnung 3 noch weitere elektrische oder elektronische Komponenten, welche vor der Witterung geschützt werden sollen. Daher ist es bevorzugt, dass der Leuchtenfuß 1, der Schirm 2 und das Leuchtendach 4 einen Trockenraum 23 gegenüber einer Außenumgebung der Aufsatzleuchte umschließen. Dieser Trockenraum 23 ist also gegen das Eindringen von Feuchtigkeit aus der Außenumgebung wirksam abgedichtet. Im vorliegenden Ausführungsbeispiel wird der Trockenraum 23 durch den gesamten, von dem Leuchtenfuß 1, dem Schirm 2 und dem Leuchtendach 4 umschlossenen Raum gebildet. Bevorzugt in diesem Zusammenhang und in der Zeichnung dargestellt ist, dass die Verbindung zwischen Leuchtendach 4 und Dachwulst 14 gegenüber der Außenumgebung abdichtend ist. Alternativ oder zusätzlich und wie ebenfalls in der Zeichnung dargestellt ist auch die Verbindung zwischen Leuchtenfuß 1 und Fußwulst 19 gegenüber der Außenumgebung abdichtend.

Insbesondere zur Aufnahme der oben genannten elektrischen oder elektronischen Komponenten ist es bevorzugt, dass die Aufsatzleuchte - wie in der Zeichnung gezeigt - ein von dem Schirm 2 ummanteltes Innengehäuse 24 mit einem Hohlraum 25 zur Anordnung auf dem Leuchtenfuß 1 aufweist. Wenn, wie bereits oben beschrieben, die Aufsatzleuchte einen Trockenraum 23 aufweist, dann wird regelmäßig das Innengehäuse 24 in diesem Trockenraum 23 angeordnet sein. Ohne eine zusätzliche Abdichtung speziell für das Innengehäuse 24 vorsehen zu müssen, ist dann auch der Hohlraum 25 Teil des Trockenraums 23. Der Hohlraum 25 bildet eine Aufnahmemöglichkeit, welche sowohl die notwendige Abdichtung gegenüber der Außenumgebung als auch die Möglichkeit eines einfachen Zusammenbaus bietet, nämlich durch einfaches Einführen des Innengehäuses 24 in den Schirm 2. Da das Innengehäuse 24 regelmäßig auch undurchsichtig ist, können hier auch verschiedene Komponenten angeordnet werden, ohne die ästhetische Wirkung der Aufsatzleuchte zu stören.

Vorzugsweise weist das Innengehäuse 24 in seinem Hohlraum 24 eine - hier nicht dargestellte - elektrische Betriebsanordnung für die Leuchtanordnung 2 auf. Hierzu kann etwa ein Transformator für die Stromversorgung der LED-Anordnung 3a zählen.

Neben dieser elektrischen Betriebsanordnung kann die Aufsatzleuchte bevorzugt auch eine Kameraanordnung, eine Funkanordnung, insbesondere auf RFID (radio-frequency identification) -Basis, eine Verkehrsleitanordnung oder eine andere elektrische oder elektronische Komponente umfassen, welche vorteilhafterweise jeweils in dem Hohlraum 24 angeordnet sein kann. Die elektrische Verbindung zwischen der elektrischen Betriebsanordnung und der Leuchtanordnung 3 oder einer sonstigen Vorrichtung am Leuchtendach 4 wird dann bevorzugt durch die obige Zuführvorrichtung 5 hergestellt.

Das Innengehäuse 24 kann dann besonders einfach an dem Leuchtenfuß 1 befestigt werden, wenn wie bevorzugt beim Klemmen des Fußwulstes 19 zwischen dem Leuchtenfuß 1 und der Fußgegenfläche 20 auch eine Unterfläche 26 des Innengehäuses 24 an den Leuchtenfuß 1 geklemmt wird.

Wie in den Fig. 4 bis 6 dargestellt, handelt es sich bei diesem Klemmen vorzugsweise um dieselbe Klemmverbindung, mit welcher der Fußwulst 19 an dem Leuchtenfuß 1 befestigt wird. Dabei ist das erste Ausführungsbeispiel gemäß der Fig. 4 besonders bevorzugt, da hier die Unterfläche 26 des Innengehäuses 24 die Fußgegenfläche 20 bildet. Damit ist ein unterhalb des Schirmes 2 angeordneter Fußgegenring 21 entbehrlich. Wahlweise kann hier - ebenfalls wie in der Fig. 4 gezeigt - zusätzlich ein Gehäusering 27 innerhalb des Innengehäuses 24 vorgesehen sein.

Für das obige Klemmen weist der Leuchtenfuß 1 bevorzugt Fußbefestigungsmittel 28 auf, bei denen es sich wie gezeigt um Fußbefestigungsöffnungen handeln kann, welche dann ebenfalls wie gezeigt für Schraubverbindungen sowohl zur Befestigung des Schirms 2 als auch zur Befestigung des Innengehäuses 24 an dem Leuchtenfuß 1 verwendet werden können.

Der Zusammenbau der Aufsatzleuchte wird dann einfacher, wenn wie in den vorliegenden Ausführungsbeispielen das Innengehäuse 24 mit dem Schirm 2 zumindest abschnittsweise eine Spielpassung bildet. In so einem Fall kann einfach der Schirm 2 auf den Leuchtenfuß 1 gesetzt und das Innengehäuse 24 in den Schirm 2 eingeführt werden.

## Patentansprüche

1. Aufsatzleuchte zur Außenbeleuchtung mit einem Leuchtenfuß (1) zur Befestigung an einem Lichtmast, einem hohlen, lichtdurchlässigen Schirm (2) zur Anordnung auf dem Leuchtenfuß (1), einer in dem Schirm (2) angeordneten elektrischen Leuchtanordnung (3) und einem Leuchtendach (4), wobei der Schirm (2) das Leuchtendach (4) trägt,
**dadurch gekennzeichnet,**
**dass** die Leuchtanordnung (3) an dem Leuchtendach (4) angeordnet ist, sodass die Leuchtanordnung (3) von dem Schirm (2) getragen wird.

2. Aufsatzleuchte nach Anspruch 1, **dadurch gekennzeichnet, dass** der Schirm (2) das Leuchtendach (4) zu mindestens 80 %, vorzugsweise zu 100 %, trägt.

3. Aufsatzleuchte nach einem der Ansprüche 1 oder 2, **dadurch gekennzeichnet, dass** der Schirm (2) länglich und/oder zylindrisch ist.

4. Aufsatzleuchte nach einem der Ansprüche 1 bis 3, **dadurch gekennzeichnet, dass** die Aufsatzleuchte eine Zuführvorrichtung (5), vorzugsweise ein Leitungsrohr (6), für eine elektrische Leitung zwischen dem Leuchtenfuß (1) und dem Leuchtendach (4) aufweist und dass die Zuführvorrichtung (5) in Längsrichtung des Schirms (2) schwimmend gelagert ist, vorzugsweise, dass das Leuchtendach (4) eine Leitungsöffnung (7) zur Führung der Zuführvorrichtung (5) aufweist.

5. Aufsatzleuchte nach einem der Ansprüche 1 bis 4, **dadurch gekennzeichnet, dass** der Schirm (2) einstückig, vorzugsweise materialhomogen, ausgebildet ist.

6. Aufsatzleuchte nach einem der Ansprüche 1 bis 6, **dadurch gekennzeichnet, dass** das Leuchtendach (4) einstückig ausgebildet ist und einen oberen Öffnungsrand (8), vorzugsweise eine obere Öffnung, des Schirms (2) abdeckt.

7. Aufsatzleuchte nach einem der Ansprüche 1 bis 6, **dadurch gekennzeichnet, dass** das Leuchtendach (4) eine Sockelanordnung (9), vorzugsweise mit mindestens einer winkligen Sockelfläche (10a, b), zur Befestigung der Leuchtanordnung (3) aufweist, insbesondere, dass die Sockelanordnung (9) einstückig mit dem Leuchtendach (4) ausgebildet ist.

8. Aufsatzleuchte nach einem der Ansprüche 1 bis 7, **dadurch gekennzeichnet, dass** das Leuchtendach (4) Haubenbefestigungsmittel (12), vorzugsweise Haubenbefestigungsöffnungen (12a), für eine Aufsetzhaube (11) und eine, insbesondere ebene, Dachfläche (13) zur Wärmeübertragung an die Aufsetzhaube (11) aufweist, vorzugsweise, wobei die Dachfläche (13) vollständig eine obere Außenfläche des Leuchtendachs (4) bildet.

9. Aufsatzleuchte nach einem der Ansprüche 1 bis 8, **dadurch gekennzeichnet, dass** der Schirm (2) einen, insbesondere mit dem Schirm (2) einstückig ausgebildeten, Dachwulst (14), insbesondere einen Flansch, zur Befestigung des Leuchtendachs (4) aufweist, vorzugsweise, dass der Dachwulst (14) materialhomogen mit dem Schirm (2), vorzugsweise durch eine insbesondere biegende Warmumformung des Schirms (2), gebildet ist.

10. Aufsatzleuchte nach Anspruch 9, **dadurch gekennzeichnet, dass** die Verbindung zwischen Leuchtendach (4) und Dachwulst (14) ein Klemmen des Dachwulstes (14) zwischen dem Leuchtendach (4) und einer Dachgegenfläche (15), vorzugsweise einem Dachgegenring (16), umfasst, weiter vorzugsweise, wobei das Leuchtendach (4) Dachbefestigungsmittel (17) aufweist, welche radial den Schirm (2) überragend angeordnet sind.

11. Aufsatzleuchte nach einem der Ansprüche 1 bis 10, **dadurch gekennzeichnet, dass** der Schirm (2) einen, vorzugsweise mit dem Schirm (2) einstückig ausgebildeten, Fußwulst (19), insbesondere eine ringartige Innenlippe, zur Befestigung an dem Leuchtenfuß (1) aufweist.

12. Aufsatzleuchte nach einem der Ansprüche 1 bis 11, dass der Leuchtenfuß (1), der Schirm (2) und das Leuchtendach (3) einen Trockenraum (23) gegenüber einer Außenumgebung der Aufsatzleuchte umschließen, vorzugsweise, dass die Verbindung zwischen Leuchtendach (3) und Dachwulst (14) gegenüber der Außenumgebung abdichtend ist und/oder dass die Verbindung zwischen Leuchtenfuß (1) und Fußwulst (19) gegenüber der Außenumgebung abdichtend ist.

13. Aufsatzleuchte nach einem der Ansprüche 1 bis 12, **dadurch gekennzeichnet, dass** die Aufsatzleuchte ein von dem Schirm (2) ummanteltes Innengehäuse (24) mit einem Hohlraum (25) zur Anordnung auf dem Leuchtenfuß (1) aufweist, vorzugsweise, dass das Innengehäuse (24) in seinem Hohlraum (25) eine elektrische Betriebsanordnung für die Leuchtanordnung (3) aufweist.

14. Aufsatzleuchte nach Anspruch 13, **dadurch gekennzeichnet, dass** das Innengehäuse (24) eine obere Gehäuseöffnung zur Führung, vorzugsweise zur Befestigung, der Zuführvorrichtung (5), insbesondere des Leitungsrohrs (5a) aufweist, insbesondere, dass die Fußgegenfläche (20) durch eine Unterfläche (26) des Innengehäuses (24) gebildet wird.

15. Aufsatzleuchte nach einem der Ansprüche 13 oder 14, **dadurch gekennzeichnet, dass** das Innengehäuse (24) mit dem Schirm (2), zumindest abschnittsweise, eine Spielpassung bildet.

## Claims

1. Attachment lamp for outside lighting, comprising a lamp base (1) for fixing to a lamppost, a hollow transparent shield (2) to be arranged on the lamp base (1), an electric lamp arrangement (3) arranged in the shield (2) and a lamp canopy (4), the shield (2) supporting the lamp canopy (4),
**characterized in that**
the lamp arrangement (3) is arranged on the lamp canopy (4), so that the lamp arrangement (3) is supported by the shield (2).

2. Attachment lamp according to Claim 1, **characterized in that** the shield (2) supports at least 80%, preferably 100%, of the lamp canopy (4).

3. Attachment lamp according to either of Claims 1 and 2, **characterized in that** the shield (2) is elongated and /or cylindrical.

4. Attachment lamp according to one of Claims 1 to 3, **characterized in that** the attachment lamp has a feed device (5), preferably a conduit tube (6), for an electric line between the lamp base (1) and the lamp canopy (4), and **in that** the feed device (5) is supported in a floating manner in the longitudinal direction of the shield (2), preferably such that the lamp canopy (4) has a line opening (7) for guiding the feed device (5).

5. Attachment lamp according to one of Claims 1 to 4, **characterized in that** the shield (2) is formed in one piece, preferably materially homogenously.

6. Attachment lamp according to one of Claims 1 to 6, **characterized in that** the lamp canopy (4) is formed in one piece and covers an upper opening rim (8), preferably an upper opening, of the shield (2).

7. Attachment lamp according to one of Claims 1 to 6, **characterized in that** the lamp canopy (4) has a base arrangement (9), preferably having at least one angled base surface (10a, b), for fixing the lamp arrangement (3), in particular **in that** the base arrangement (9) is formed in one piece with the lamp canopy (4).

8. Attachment lamp according to one of Claims 1 to 7, **characterized in that** the lamp canopy (4) has hood fixing means (12), preferably hood fixing openings (12a), for an attachment hood (11) and an in particular flat canopy area (13) for heat transfer to the attachment hood (11), preferably the canopy area (13) completely forming an upper outer surface of the lamp canopy (4).

9. Attachment lamp according to one of Claims 1 to 8, **characterized in that** the shield (2) has a canopy bead (14) formed in one piece with the shield (2), in particular a flange, for fixing the lamp canopy (4), preferably **in that** the canopy bead (14) is formed materially homogenously with the shield (2), preferably by means of in particular bending hot forming of the shield (2).

10. Attachment lamp according to Claim 9, **characterized in that** the connection between lamp canopy (4) and canopy bead (14) comprises clamping the canopy bead (14) between the lamp canopy (4) and a mating canopy surface (15), preferably a mating canopy ring (16), further preferably the lamp canopy (4) having canopy fixing means (17) which are arranged to project radially beyond the shield (2).

11. Attachment lamp according to one of Claims 1 to 10, **characterized in that** the shield (2) has a base bead (19), preferably formed in one piece with the shield (2), in particular a ring-like inner lip, for fixing to the lamp base (1).

12. Attachment lamp according to one of Claims 1 to 11, **characterized in that** the lamp base (1), the shield (2) and the lamp canopy (3) enclose a dry space (23) with respect to an external environment of the attachment lamp, preferably **in that** the connection between lamp canopy (3) and canopy bead (14) forms a seal with respect to the external environment and/or **in that** the connection between lamp base (1) and base bead (19) forms a seal with respect to the external environment.

13. Attachment lamp according to one of Claims 1 to 12, **characterized in that** the attachment lamp has an inner housing (24) enclosed by the shield (2) with a cavity (25) to be arranged on the lamp base (1), preferably **in that** the inner housing (24) has an electric operating arrangement for the lamp arrangement (3) in its cavity (25).

14. Attachment lamp according to Claim 13, **characterized in that** the inner housing (24) has an upper housing opening for guiding, preferably fixing, the feed device (5), in particular the conduit tube (5a), in particular **in that** the mating base surface (20) is formed by an undersurface (26) of the inner housing (24).

15. Attachment lamp according to either of Claims 13 and 14, **characterized in that** the inner housing (24) forms a clearance fit with the shield (2), at least in some sections.

## Revendications

1. Luminaire pour poteau droit destiné à l'éclairage extérieur, comprenant un pied de luminaire (1) servant à la fixation sur un poteau d'éclairage, un abat-jour (2) creux transparent à la lumière destiné à être monté sur le pied de luminaire (1), un arrangement lumineux (3) électrique disposé dans l'abat-jour (2) et un chapeau de luminaire (4), l'abat-jour (2) portant le chapeau de luminaire (4),
**caractérisé en ce**
**que** l'arrangement lumineux (3) est disposé sur le chapeau de luminaire (4), de sorte que l'arrangement lumineux (3) est porté par l'abat-jour (2).

2. Luminaire pour poteau droit selon la revendication 1, **caractérisé en ce que** l'abat-jour (2) porte le chapeau de luminaire (4) à au moins 80 %, de préférence à 100 %.

3. Luminaire pour poteau droit selon la revendication 1 ou 2, **caractérisé en ce que** l'abat-jour (2) est allongé et/ou cylindrique.

4. Luminaire pour poteau droit selon l'une des revendications 1 à 3, **caractérisé en ce que** le luminaire pour poteau droit possède un dispositif d'amenée (5), de préférence une gaine de câble (6), pour un câble électrique entre le pied de luminaire (1) et le chapeau de luminaire (4), et **en ce que** le dispositif d'amenée (5) est monté flottant dans le sens longitudinal de l'abat-jour (2), de préférence **en ce que** le chapeau de luminaire (4) possède une ouverture de câble (7) servant au guidage du dispositif d'amenée (5).

5. Luminaire pour poteau droit selon l'une des revendications 1 à 4, **caractérisé en ce que** l'abat-jour (2) est réalisé d'une seule pièce, de préférence avec homogénéité de matériau.

6. Luminaire pour poteau droit selon l'une des revendications 1 à 6, **caractérisé en ce que** le chapeau de luminaire (4) est réalisé d'une seule pièce et recouvre un bord d'ouverture supérieur (8), de préférence une ouverture supérieure de l'abat-jour (2).

7. Luminaire pour poteau droit selon l'une des revendications 1 à 6, **caractérisé en ce que** le chapeau de luminaire (4) possède un arrangement de socle (9), de préférence comprenant au moins une surface de socle anguleuse (10a, b), destiné à la fixation de l'arrangement lumineux (3), notamment **en ce que** l'arrangement de socle (9) est réalisé d'un seul tenant avec le chapeau de luminaire (4).

8. Luminaire pour poteau droit selon l'une des revendications 1 à 7, **caractérisé en ce que** le chapeau de luminaire (4) possède des moyens de fixation de capot (12), de préférence des ouvertures de fixation de capot (12a), pour un capot amovible (11) et une surface de chapeau (13), notamment plane, servant à la transmission de chaleur au capot amovible (11), de préférence avec lequel la surface de chapeau (13) forme entièrement une surface extérieure supérieure du chapeau de luminaire (4).

9. Luminaire pour poteau droit selon l'une des revendications 1 à 8, **caractérisé en ce que** l'abat-jour (2) possède un bourrelet de chapeau (14), notamment réalisé d'un seul tenant avec l'abat-jour (2), plus particulièrement une bride servant à la fixation du chapeau de luminaire (14), de préférence **en ce que** le bourrelet de chapeau (14) est réalisé avec homogénéité de matériau avec l'abat-jour (2), de préférence par un façonnage à chaud notamment courbant de l'abat-jour (2).

10. Luminaire pour poteau droit selon la revendication 9, **caractérisé en ce que** la liaison entre le chapeau de luminaire (4) et le bourrelet de chapeau (14) comprend un serrage du bourrelet de chapeau (14) entre le chapeau de luminaire (4) et une surface homologue de chapeau (15), de préférence un anneau homologue de chapeau (16), de préférence en outre avec lequel le chapeau de luminaire (4) possède des moyens de fixation de chapeau (17) qui sont disposés en faisant saillie dans le sens radial par rapport à l'abat-jour (2).

11. Luminaire pour poteau droit selon l'une des revendications 1 à 10, **caractérisé en ce que** l'abat-jour (2) possède un bourrelet de pied (19), de préférence réalisé d'un seul tenant avec l'abat-jour (2), notamment une languette intérieure en forme d'anneau servant à la fixation au pied de luminaire (1).

12. Luminaire pour poteau droit selon l'une des revendications 1 à 11, **caractérisé en ce que** le pied de luminaire (1), l'abat-jour (2) et le chapeau de luminaire (3) entourent un espace sec (23) par rapport à un environnement extérieur du luminaire pour poteau droit, de préférence **en ce que** la liaison entre le chapeau de luminaire (3) et le bourrelet de chapeau (14) réalise l'étanchéité par rapport à l'environnement extérieur et/ou **en ce que** la liaison entre le pied de luminaire (1) et le bourrelet de pied (19) réalise l'étanchéité par rapport à l'environnement extérieur.

13. Luminaire pour poteau droit selon l'une des revendications 1 à 12, **caractérisé en ce que** le luminaire pour poteau droit possède un boîtier intérieur (24) enveloppé par l'abat-jour (2) et pourvu d'un espace creux (25) servant au montage sur le pied de luminaire (1), de préférence **en ce que** le boîtier intérieur (24) possède dans son espace creux (25) un arrangement fonctionnel électrique pour l'arrangement lumineux (3).

14. Luminaire pour poteau droit selon la revendication 13, **caractérisé en ce que** le boîtier intérieur (24) possède une ouverture de boîtier supérieure destinée au guidage, de préférence à la fixation, du dispositif d'amenée (5), notamment de la gaine de câble (5a), plus particulièrement **en ce que** la surface homologue de pied (20) est formée par une surface inférieure (26) du boîtier intérieur (24).

15. Luminaire pour poteau droit selon l'une des revendications 13 ou 14, **caractérisé en ce que** le boîtier intérieur (24) forme un ajustement à jeu avec l'abat-jour (2), au moins dans certaines portions.
